# EUROPÄISCHE PATENTSCHRIFT

(11) **EP 0 110 419 B1**
(45) Veröffentlichungstag und Bekanntmachung des Hinweises auf die Patenterteilung: **18.05.1988**
(21) Anmeldenummer: 83112120.7
(22) Anmeldetag: 02.12.1983
(51) Int. Cl.: C10B 25/14

(54) **Vorrichtung zum Umlegen und Drehen von Koksofentüren zum Zwecke der Wartung und Reparatur**
Apparatus for moving coke oven doors into a horizontal position and turning them for maintenance and repair purposes
Dispositif pour amener à la position horizontale et faire pivoter des portes de fours à coke pour le maintien et la réparation

(30) Priorität: 07.12.1982 DE 3245138
(43) Veröffentlichungstag der Anmeldung: 13.06.1984
(73) Patentinhaber: Still Otto GmbH, 44718 Bochum (DE)
(72) Erfinder: Lemke, Otto, D-4353 Oer-Erkenschwick (DE)
(74) Vertreter: Dahlkamp, Heinrich-Leo, Dipl.-Ing.

(56) Entgegenhaltungen:
- DE-B- 1 177 600
- US-A- 4 306 831

## Beschreibung

Die Erfindung betrifft eine Vorrichtungzum Umlegen und Drehen von Koksofentüren zum Zwecke der Wartung und Reparatur gemäß Oberbegriff des Hauptanspruches.

Aus der Literatur sind im wesentlichen 3 Arten von Türumlegeeinrichtungen bekannt. Bei einer ersten Art (vgl. z. B. die DE-PS-975 016 und die DE-OS-3 044 849) wird die Koksofentür von der Türabhebevorrichtung an das freie Ende der Koksofenbatterie gebracht und dort zunächst in einen senkrecht aufgestellten Rahmen eingehängt. Der Rahmen mit der Tür wird dann an einem Seilzug auf Horizontalschienen herabgelassen und dann nach dem Überholen der Tür in entsprechender Weise wieder aufgerichtet. Solche Vorrichtungen, an denen die tonnenschweren Türen mittels Seilzügen auf und ab bewegt werden, sind wie immer bei dem Transport von schweren Lasten an Seilzügen erfahrungsgemäß nicht betriebs- und unfallsicher.

Die zweite Art von Umlegeeinrichtungen ist auf einem eigenen auf der Bedienungsbühne der Verkokungsofenbatterie verfahrbaren Wagen angeordnet, wobei die Kipp- und Dreheinrichtungen mittels einer Reihe von Hydraulikzylindern betätigt werden. Auch hierbei wird das obere freie Ende der Kipp- und Drehrahmen ohne weitere Führung auf und ab geschwenkt und gedreht. Insbesondere bei heute üblichen Ofentüren von 7 und mehr Meter Länge ergeben sich sehr hohe Drehmomente. Das führt dazu, daß die Vorrichtung äußerst stabil und damit sehr aufwendig ausgeführt werden muß. Außerdem bringt das Schwenken des freien Endes der Haltevorrichtung für das Bedienungspersonal auf der Ausfahrbühne erhebliche Gefahren mit sich.

Diese Umlegevorrichtungen mit Hydraulikzylindern sind u. a. in der DE-PS-2 142 706 und in dem Gebrauchsmuster 1 753 229 beschrieben.

Schließlich ist aus der DE-AS-1 177 600 eine Türumlegevorrichtung mit zwangsläufiger Führung des Tragrahmens mit Rollen bekannt, die in einem aus einem lotrechten und einem waagerechten Schienenpaar und einem diese miteinander verbindenden Übergangsschienenpaar bestehenden Führungsgestell geführt sind. Hierbei wird der Tragrahmen bei lotrechter Stellung an seinem oberen Ende mit Führungsrollen versehen und sein unteres Ende wird gelenkig mit einem auf einem parallel zum waagerechten Schienenpaar des Drehgestells angeordneten Gleis verfahrbaren Wagen verbunden. Zusätzlich ist neben diesem Wagen noch ein eigener Antriebswagen vorgesehen, der jeweils an- und abgekoppelt werden muß und ebenfalls auf dem unteren Gleis verfahrbar ist. Für Reparaturzwecke wird dabei außerdem eine eigene Hebevorrichtung benötigt, mit der der Rahmen und die darin befindliche Ofenfür in waagerechter Lage angehoben werden kann. Zur Drehung der Tür in dieser Lage müssen jeweils eigene Drehzapfen montiert werden.

Aufgabe der Erfindung ist es nun, eine unfallsichere Umlegevorrichtung zu schaffen, bei der ein aufwendiges An- und Abkuppeln der Antriebswagen entfällt und auf der Arbeitsbühne genügend Platz für Reparaturzwecke zur Verfügung steht. Darüberhinaus soll die aufwendige zusätzliche Hebe- und Drehvorrichtung entfallen.

Zur Lösung dieser Aufgabe wird vorgeschlagen, daß das Führungsgestell in der Mitte zwischen dem Führungsgestell auf der Koksseite und dem Führungsgestell auf der Maschinenseite unterbrochen ist und die Schienenpaare unten in stabilen Stopps fur die Führungsrollen enden und daß die Antriebsvorrichtung auf einer waagerechten, hochgelegenen Schienenfahrbahn verfahrbar ist.

Gemäß der erfindungsgemäßen Ausführung ist zunächst für eine unfallsichere Umlegevorrichtung mit zwangsläufiger Führung des Tragrahmens gesorgt. Im Gegensatz zum Stand der Technik ist das Führungsgestell im waagerechten Bereich auf der Arbeitsbühne nicht durchgezogen, sondern unterbrochen. Wenn also der Tragrahmen mit der darin eingesetzten Koksofentür in die waagerechte Lage auf der Arbeitsbühne gebracht worden ist, können die Bedienungsmänner ohne Behinderung durch Führungsgestell und Schienen an der Tür arbeiten. Der Tragrahmen hängt an der einen Seite an der hochgelegenen waagerecht verfahrbaren Antriebsvorrichtung und wird bei waagerechter Lage über der Arbeitsbühne an den unteren Stopps des Führungsgestelles gehalten. Die Antriebsvorrichtung bleibt auch in senkrechter Stellung des Tragrahmens immer mit diesem verbunden. Ein An- und Abkuppeln der Antriebsvorrichtung von den Tragrahmen ist somit nicht erforderlich.

Die Erfindung sieht weiterhin vor, daß die Antriebsvorrichtung auf der waagerechten, hochgelegenen Schienenfahrbahn über Gegendruckrollen abgestützt ist und die Kettenräder des Antriebs in Rollenketten eingreifen, die unterhalb und/oder oberhalb der waagerechten Schienenfahrbahn der Antriebsvorrichtung angeordnet sind. Die Antriebsvorrichtung ist also auf der Schienenfahrbahn zwangsweise geführt und gegen ein Abkippen bei wechselnden Belastungsfällen geschützt.

Es hat sich erfindungsgemäß als günstig erwiesen, daß an dem freien Ende des Tragrahmens, an dem er mit dem Ausleger verbunden ist, ein Drehantrieb mit Bremseinrichtung zur Drehung der im Tragrahmen gehaltenen Tür in jede beliebige Winkelstellung angeordnet ist. Es ist zwar aus der DE-PS-975 016 bekannt, den Türrahmen auch in waagerechter Stellung längsaxial drehbar auszubilden, wie diese Drehung in waagerechter Richtung ausgeführt werden soll, ist aber dort nicht beschrieben. Wegen der unsymetrischen Anordnung der Ofentür in dem Tragrahmen ist aber eine Drehung von Hand in waagerechter Richtung kaum möglich, so daß man in der Vergangenheit immer die Tür in senkrechter Stellung entsprechend gedreht hat und dann umgelegt hat. Zur Änderung der Stellung war es dann üblich, die Tür samt Türrahmen zunächst wieder in die senkrechte Stellung zu bringen, dort entsprechend zu drehen und dann wiederum abzusenken. Mit Hilfe des Vorschlags der Erfindung ist es möglich, die Tür in jede beliebige Winkelstellung auch in waagerechter Richtung zu drehen, ohne daß Tragrahmen und Tür zunächst wieder in die senkrechte Stellung gebracht werden müssen.

In diesem Zusammenhang sieht die Erfindung auch vor, daß der Tragrahmen bei waagerechter Stellung so hoch über der Arbeitsbühne angeordnet ist, daß er bei eingehängter Tür frei um die gesamte waagerechte Längsachse drehbar ist. Zur Entfernung von schweren Teilen des Türkörpers oder des Türstopfens kann nun die Tür so gedreht werden, daß die entsprechenden Teile senkrecht nach unten auf die Arbeitsbühne fallen.

Eine erhebliche Verbesserung der Unfallsicherheit wird auch dadurch gegeben, daß die waagerechte Schiene fahrbar oberhalb der waagerechten Stellung des Tragrahmens angeordnet ist und zwar mindestens so hoch, daß der auf der Arbeitsbühne stehende Bedienungsmann darunter ausreichende Kopffreiheit hat. Im Gegensatz zu den bekannten Vorrichtungen bei denen die Antriebswagen auf eigenen Schienen auf der Arbeitsbühne verfahren wurden, ist hierbei die Antriebsvorrichtung und die zugehörige Schienenfahrbahn entsprechend hoch über der Arbeitsbühne (vorzugsweise etwa 1,8 bis 3 m) angeordnet.

Wenn man bei den bisher vorhandenen Umlegevorrichtungen die Tür nach Einsetzen in den Tragrahmen durch die Türanhebevorrichtung an der Bedienungsmaschine hydraulisch oder mittels Seilwinde umgelegt hat, bestand bisher die Notwendigkeit, daß die Tür für bestimmte Reparaturarbeiten mit eigenen Hebevorrichtungen etwa einen halben bis einen Meter wieder angehoben werden mußte. Diese eigene Hebevorrichtung ist dann nicht erforderlich, wenn man, wie erfindungsgemäß vorgeschlagen wird, die waagerechte Schienenfahrbahn für die Antriebsvorrichtung an den beiden Enden in der Endstellung jeweils schräg auf die von der Türabhebevorrichtung bzw. der Ebene der Ofensohle vorgegebene Höhe abfallen läßt. Nach Einsetzen der Tür in den senkrecht stehenden Tragrahmen fährt dabei die Antriebsvorrichtung zunächst die Schräge empor und bringt die Tür auf die entsprechende Arbeitshöhe und verfährt dann auf der waagerechten Schienenfahrbahn soweit zur Mitte hin, bis die oberen Führungsrollen des Tragrahmens an den unteren Stopps des Führungsgestells anliegen.

Die Verbindung zwischen Antriebsvorrichtung und dem Tragrahmen ist erfindungsgemäß derart ausgeführt, daß die Antriebsvorrichtung über einen rechtwinkligen Ausleger mit dem unteren Ausleger des Tragrahmens verbunden ist, wobei der waagerechte Schenkel des Auslegers an seinem freien Ende an der Antriebsvorrichtung gelenkig gelagert ist und sich im Knickpunkt über Führungsrollen auf der hochgelegenen Schienenfahrbahn abstützt und an dem freien Ende des senkrecht nach unten gerichteten Schenkels des Auslegers der Tragrahmen gelenkig eingehängt ist. Durch die rechtwinklige Ausführung des Auslegers mit dem senkrecht nach unten gerichteten Schenkel, an dem das Ende des Tragrahmens hängt, wird der erforderliche Spielraum zwischen Schienenfahrbahn und Tragrahmen sowie die erforderliche Kopffreiheit für den Bedienungsmann geschaffen. Durch die gelenkige Lagerung am unteren Auslegerende und der unteren Traverse kann während des Verfahrens der Antriebsvorrichtung der Tragrahmen nach oben oder unten schwenken, entsprechend dem Ablauf der Führungsrollen an den Flachschienen im Führungsgestell.

Insbesondere zur Erhöhung der Sicherheit während des Betriebes wird weiterhin vorgeschlagen, daß im oberen Bereich des Führungsgestells, an dem der Türabhebevorrichtung abgekehrten Ende eine Gegendruckschiene angeordnet ist, die ein Abkippen des Tragrahmens in der senkrechten Stellung verhindern soll.

Die Erfindung wird anhand der beigefügten Figuren 1 bis 3 beispielsweise näher erläutert. Die Figuren zeigen im Einzelnen:
In Figur 1: eine Ansicht der erfindungsgemäßen Gesamtvorrichtung aus der Richtung A gemäß Fig. 2 und
in Figur 2: eine Draufsicht der Vorrichtung und in Figur 3: eine Ansicht der Vorrichtung in Richtung B gemäß Figur 1

Liste der Bezugszeichen:
1 Schienenfahrbahn
2 Endschräge der Schienenfahrbahn
3 Stopp am Ende der Schienenfahrbahn
4 Stützen der Schienenfahrbahn
5 Arbeitsbühne
6 Rollenketten
7 Tür
8 Türstopfen
9 Türkörper
10 Antriebsvorrichtung
11 Aufsteckgetriebemotor
12 Fahrgestell der Antriebsvorrichtung auf Rollen
13 Gegendruckrollen
14 Kettenräder
15 Waagerechter Teil des Auslegers
16 Senkrechter Teil des Auslegers
17 Freies Ende des waagerechten Teiles des
Auslegers
18 Freies Ende des senkrechten Teils des Auslegers
19 Führungsrollen im Knickpunkt des Auslegers
20 Drehantrieb mit Bremseinrichtung bei waagerechter Lage des Tragrahmens
20a Drehantrieb in senkrechter Lage des Tragrahmens
21 Tragrahmen
22 Führungsrollen am oberen Ende des Tragrahmens
23 Obere Traverse des Tragrahmens
24 Untere Traverse des Tragrahmens
25 Verstellbare Riegelhaken
26 Anschläge bzw. abnehmbare Winkelstücke an den Längsseiten des Tragrahmens
27 Anschlag bzw. abnehmbares Winkelstück an den oberen und unteren Querseiten des Tragrahmens
28 Höhenverstellbarer Auflagebock
29 Druckstützen zur Einspannung der Tür
30 Führungsgestell mit Schienenpaar (senkrechter Teil)
31 Stützen des Führungsgestells
32 Führungsgestell mit Schienenpaar (schräger Teil)
33 Flachschienen
34 Untere Stopps für die Führungsrolle 22
35 Gegendruckschiene
36 Fangbügel: KS = Koksseite MS = Maschinenseite
37 obere Bühne

### Beschreibung der Figuren 1 bis 3

Aus der Figur 1 ist die Vorrichtung zum Umlegen und Drehen von Koksofentüren dargestellt, so wie sie auf der Arbeitsbühne 5 am Ende einer Koksofenbatterie angeordnet ist. Sowohl auf der Koksseite KS als auch auf der Maschinenseite MS befindet sich je ein Führungsgestell mit dem senkrechten Teil 30 und dem schrägen Teil 32 sowie den unteren Stopps 34 und der Stütze 31, die auf der Arbeitsbühne steht. Das obere Ende des Führungsgestelles ist an der oberen Bühne 37 befestigt. In der Figur 1 ist weiterhin beispielhaft der Tragrahmen 21 und die Antriebsvorrichtung 10 für die Türen auf der Koksseite der Batterie in senkrechter Stellung des Tragrahmens dargestellt. Der Tragrahmen 21 für die Türen der Maschinenseite der Koksofenbatterie ist mit einer eingesetzten Tür 7 samt Türstopfen 8nd und Türkörper 9 in waagerechter Stellung dargestellt.

Das obere Ende 23 des Tragrahmens 21 ist mit den Führungsrollen 22 bei den unteren Stopps 34 dargestellt. Das andere Ende 24 des dargestellten maschinenseitigen Tragrahmens 21 hängt am Ende 18 des senkrechten Auslegerteils 16. Der Ausleger ist im wesentlichen rechtwinklig ausgeführt, wobei der waagerechte Teil 15 des Auslegers oberhalb der Schienenfahrbahn 1 der Antriebsvorrichtung 10 angeordnet ist. Im Knickpunkt des Auslagers befinden sich Führungsrollen 19, die sich auf der Schienenfahrbahn 1 bewegen. Der Ausleger 15 bis 18 ist am Ende 17 gelenkig mit der Antriebsvorrichtung 10 verbunden. Diese Antriebsvorrichtung besteht aus dem Fahrgestell 12, das sich auf 4 Rollen auf der Schienenfahrbahn 1 bewegt, aus einem Aufsteckgetriebemotor 11, der am Fahrgestell 12 hängend montiert ist und über eine durchgehende Welle zwei Kettenräder 14 antreibt. Beim Verfahren der Antriebsvorrichtung 10 greifen die Kettenräder 14 in die unterhalb der Fahrbahn angeordnete Rollenkette 6 ein und erzeugen so die erforderlichen Druck- und Zugkräfte. Die im Knickpunkt des Auslegers angeordneten Führungsrollen 19 sind über nicht dargestellte Pufferfedern am waagerechten Auslegerteil 15 befestigt, so daß der Stoß beim Aufsetzen der Ofentür in den Tragrahmen gedämpft wird, sowie geringe Höhendifferenzen in der Fahrbahn ausgeglichen werden können. Am unteren Ende 18 des Auslegers sind -, hier ebenfalls nicht dargestellt -, zwei Lager angeschraubt. In diese Lager sind Schwenkzapfen der unteren Traverse 24 des Tragrahmens 21 eingeführt. Die beim Verfahren der Antriebsvorrichtungen an den Lagern am Ende 18 des Auslegers wirkende Druckkraft erzeugt über das Führungsrollenpaar 19 als Drehpunkt eine Hubkraft am Ende 17 des Auslegers. Um dieser Hubkraft entgegenzuwirken, sind unterhalb der Schienenfahrbahn 1 am Fahrgestell 12 zwei Gegendruckrollen 13 angebracht. Diese Gegendruckrollen laufen während der Fahrt der Antriebsvorrichtung an Flachschienen unterhalb der Schienenfahrbahn entlang.

Die Schienenfahrbahn 1, auf der die Antriebsvorrichtung 10 zusammen mit dem Ausleger hin und her bewegt wird, besteht aus zwei symetrischen Rahmen, die mit je zwei Stützen 4 von ca. 2 m Höhe auf der Arbeitsbühne befestigt sind. Die Höhe der Stützen wurde so groß gewählt, um die Fahrbahn aus dem Arbeitsbereich zu entfernen und so eine sehr gute Zugänglichkeit der waagerecht angeordneten Tür 7 zu erreichen. Auf der Oberseite der Schienenfahrbahn ist eine Flachschiene aufgeschweißt, als Fahrbahn für die beiden Antriebsvorrichtungen auf der Maschinen- und Koksseite. Auf der Unterseite der Schienenfahrbahn 1 zwischen den beiden Stützen 4 ist je eine Rollenkette 6 befestigt und verspannt, in die die Kettenräder 14 der Antriebsvorrichtung eingreifen und so die erforderlichen Druck- und Zugkräfte erzeugen. Außerdem ist auf der Unterseite eine Flachschiene angeschweißt, an der die Gegendruckrollen 13 abrollen. Die Schienenfahrbahn ist an den beiden Enden 2 nach unten abgeschrägt bzw. abgekröpft und besitzt am Ende eine stabile Stopvorrichtung 3. Die Abschrägung ermöglicht es, den Tragrahmen mit dem Auflagebock 28 (vgl. Fig. 3) für die Ofentür 7 auf die Höhenquote der Ofensohle zu bringen und andererseits beim Verfahren in die horizontale Lage den Tragrahmen 21 mit der Ofentür so weit anzuheben, daß genügend Spiel zwischen Arbeitsbühne 5 und Tragrahmen 21 entsteht, um ein Drehen des Rahmens mit der eingesetzten Ofentür in der horizontalen Lage zu ermöglichen. Die Stopps 3 am Ende der Schienenfahrbahn verhindern ein Überfahren der Endstellungen.

Im oberen Bereich des Führungsgestells 30 sind Gegendruckschienen 35 vorgesehen, die ein Abkippen des Tragrahmens in der vertikalen Stellung verhindern und beim Einsetzen der Ofentür die Kraft aufnehmen, die durch das Anfahren der Anschläge 26, 27 im Tragrahmen (vgl. Fig. 3) durch die Bedienungsmaschine entstehen. Beim Verfahren des Tragrahmens laufen die Führungsrollen 22 zunächst auf dem senkrechten Teil 30 des Führungsgestelles entlang, dann auf einem Kurvenstück, das im unteren Bereich in eine 45° Schräge 32 übergeht und stehen am Ende der Fahrt in der Horizontalen über der Stütze 31.

Aus den Figuren 2 und 3 ist insbesondere die Konstruktion des Tragrahmens 21 ersichtlich. Er besteht im wesentlichen aus einer Konstruktion mit Hohlprofilen und ist unten und oben in den Traversen 23 und 24 mittels Zapfen längsaxial drehbar gelagert. Auf dem unteren Zapfen ist ein Getriebemotor 20 als Drehantrieb mit Bremsmotor aufgesteckt, der über eine Drehmomentenstütze an der Traverse 24 angelenkt ist. Die untere Traverse 24 ist an den Enden mit 2 Schwenkzapfen ausgerüstet, die in die Lager am Ende 18 des Auslegers eingeführt sind, so daß beim Verfahren der Antriebsvorrichtung eine Schwenkbewegung des Tragrahmens 21 erfolgen kann.

Der Tragrahmen selbst ist ausgerüstet mit 4 verstellbaren Riegelhaken 25, in die die Riegelbalken der Ofentür eingeschwenkt werden, mehreren Winkelstücken 26, 27 auf denen die Dichtschneide der Ofentür aufliegt und die für Reparaturzwecke an der Dichtschneide abgenömmen werden können, einem in der Höhe verstellbaren und abnehmbaren Auflagerbock 28, für das Aufsetzen der Ofentür in der vertikalen Stellung und mit 4 Druckstützen 29 zum Einspannen des Ofentürrahmens, um beim Drehen in der horizontalen Lage ein Verrutschen der Tür im Tragrahmen zu verhindern.

Ein Fangbügel 36 im oberen Teil des Führungsgestells 30 soll ein Durchfallen der Ofentür beim Einsetzen verhindern, falls nach der Reparatur die Anbringung der Anschläge 26, 27 im Tragrahmen vergessen werden sollte.

## Patentansprüche

1. Vorrichtung zum Umlegen und Drehen von Koksofentüren zum Zwecke der Wartung und Reparatur, bestehend aus einem die Tür aufnehmenden Tragrahmen (21) mit bei senkrechter Stellung am oberen Ende angeordneten Führungsrollen (22) die in einem aus parallelen Schienenpaaren (33) bestehenden Führungsgestell (30 - 34) geführt sind und bestehend aus einer am unteren Ende des Tragrahmens (21) angreifenden Antriebsvorrichtung (10), die auf einer waagerechten Schienenfahrbahn (1) verfahrbar ist, wobei das aus Schienenpaaren (33) bestehende Führungsgestell (30 - 34) aus einem senkrechten (30) und einem unten daran anschließenden schräg nach innen verlaufenden Teil (32) besteht, dadurch gekennzeichnet, daß das Führungsgestell (30 - 34) in der Mitte zwischen dem Führungsgestell auf der Koksseite (KS) und dem Führungsgestell auf der Maschinenseite (MS) unterbrochen ist und die Schienenpaare (33) unten in stabilen Stopps (34) fur die Führungsrollen (22) enden und daß die Antriebsvorrichtung (10) auf einer waagerechten, hochgelegenen Schienenfahrbahn (1) verfahrbar ist.

2. Vorrichtung zum Umlegen und Drehen von Koksofentüren zum Zwecke der Wartung und deparatur nach Anspruch 1, dadurch gekennzeichnet, daß die Antriebsvorrichtung (10) auf der waagerechten, hochgelegenen Schienenfahrbahn (1) über Gegendruckrollen (13) abgestützt ist und die Kettenräder (14) des Antriebs in Rollenketten (6) eingreifen, die unterhalb und/oder oberhalb der waagerechten Schienenfahrbahn (1) der Antriebsvorrichtung (10) angeordnet sind.

3. Vorrichtung zum Umlegen und Drehen von Koksofentüren zum Zwecke der Wartung und Reparatur nach den Ansprüchen 1 oder 2, dadurch gekennzeichnet, daß an dem freien Ende des Tragrahmens (21), an dem er mit dem Ausleger verbunden ist, ein Drehantrieb mit Bremseinrichtung (20) zur Drehung der im Tragrahmen (21) gehaltenen Tür (7) in jede beliebige Winkelstellung angeordnet ist.

4. Vorrichtung zum Umlegen und Drehen von Koksofentüren zum Zwecke der Wartung und Reparatur nach einem oder mehreren der Ansprüche 1 bis 3, dadurch gekennzeichnet, daß der Tragrahmen (21) bei waagerechter Stellung so hoch über der Arbeitsbühne angeordnet ist, daß er bei eingehängter Tür (7) frei um die gesamte waagerechte Längsachse drehbar ist.

5. Vorrichtung zum Umlegen und Drehen von Koksofentüren zum Zwecke der Wartung und Reparatur nach einem oder mehreren der vorhergehenden Ansprüche, dadurch gekennzeichnet, daß die waagerechte Schienenfahrbahn (1) oberhalb der waagerechten Stellung des Tragrahmens (21) angeordnet ist und mindestens so hoch ist, daß der auf der Arbeitsbühne (5) stehende Bedienungsmann darunter ausreichende Kopffreiheit hat.

6. Vorrichtung zum Umlegen und Drehen von Koksofentüren zum Zwecke der Wartung und Reparatur nach einem oder mehreren der vorhergehenden Ansprüche, dadurch gekennzeichnet, daß die waagerechte Schienenfahrbahn (1) für die Antriebsvorrichtung (10) an den beiden Enden in der Endstellung jeweils schräg auf die von der Türabhebevorrichtung bzw. der Ebene der Ofensohle vorgegebene Höhe abfällt.

7. Vorrichtung zum Umlegen und Drehen von Koksofentüren zum Zwecke der Wartung und Reparatur nach einem oder mehreren der vorhergehenden Ansprüche, dadurch gekennzeichnet, daß die Antriebsvorrichtung (10) über einen rechtwinkligen Ausleger (15/16) mit dem unteren Ende des Tragrahmens (21, 24) verbunden ist, wobei der waagerechte Schenkel (15) des Auslegers an seinem freien Ende (17) in der Antriebsvorrichtung (10) gelenkig gelagert ist und sich im Knickpunkt über Führungsrollen (19) auf der hochgelegenen Schienenfahrbahn (1) abstützt und an dem freien Ende des senkrecht nach unten gerichteten Schenkels (16) des Auslegers der Tragrahmen (21) gelenkig eingehängt ist.

8. Vorrichtung zum Umlegen und Drehen von Koksofentüren zum Zwecke der Wartung und Reparatur nach einem oder mehreren der vorhergehenden Ansprüchen, dadurch gekennzeichnet, daß im oberen Bereich des Führungsgestelles (30) an dem der Türabhebevorrichtung abgekehrten Ende eine Gegendruckschiene (35) angeordnet ist, die ein Abkippen des Tragrahmens (21) in der senkrechten Stellung verhindern soll.

## Claims

1. Apparatus for tilting and turning of coke oven doors for the purpose of maintenance and repair to them, said apparatus being comprised of a support frame (21) bearing a coke oven door, said support frame being equipped with guide rollers (22) arranged at the uppermost end of said support frame when in vertical position, said guide rollers running in a guide rack (30 - 34) being composed of parallel pairs of rails (33) and being comprised of a drive unit (10) acting at the lowermost end of said support frame (21), said drive unit being movable on a horizontal rail track (1), with said guide rack (30 - 34) consisting of pairs of rails (33) being composed of a vertical part (30) and an inwardly running inclined part (32) connecting to it at the bottom,
characterized in that said guide rack (30 - 34) is interrupted in the middle between said guide rack on coke side (CS) and the guide rack on pusher side (PS) and in that the pairs of rails (33) terminate at bottom in stable stops (34) for said guide rollers (22) and in that the drive unit (10) is movable on a horizontal, elevated rail track (1).

2. Apparatus for tilting and turning of coke oven doors for the purpose of maintenance and repair to them according to claim 1, characterized in that said drive unit (10) is supported on the horizontal, elevated rail tack (1) through back-pressure rollers (13) and in that the chain wheels (14) of said drive unit engage into roller chains (6) which are arranged below and/or above said horizontal rail track (1) of said drive unit (10).

3. Apparatus for tilting and turning of coke oven doors for the purpose of maintenance and repair to them according to claim 1 or claim 2,
characterized in that at the free end of said support frame (21) where it is connected to the jib, a pivot drive with braking device (20) is arranged for turning a door (7) retained in said support frame (21) into any optional

4. Apparatus for tilting and turning of coke oven doors for the purpose of maintenance and repair to them according to any claim of claim 1 to claim 3,
characterized in that said support frame (21) if in horizontal position is arranged above service platform high enough for it to be freely pivotable around the entire horizontal longitudianl axis when a door (7) has been hung into.

5. Apparatus for tilting and turning of coke oven doors for the purpose of maintenance and repair to them according to any of the preceding claims,
characterized in that said horizontal rail track (1) is arranged above the horizontal position of said suport frame (21) and at least sufficiently high for the operator standing on said service platform (5) to have sufficient overhead clearance underneath.

6. Apparatus for tilting and turning of coke oven doors for the purpose of maintenance and repair to them according to any or several claims of the preceding claims,
characterized in that said horizontal rail track (1) for said drive drive unit (10) at both ends in the end position inclines downwardly to the elevation determined by the door lifting device and/or the oven sole floor plane.

7. Apparatus for tilting and turning of coke oven doors for the purpose of maintenance and repair to them according to any one or several claims of the preceding claims,
characterized in that said drive unit (10) is connected through a rectangular jib (15/16) to the lowermost end of said support frame (21, 24), with the horizontal leg (15) of said jib at its free end (17) in the drive unit (10) being placed in a hinged bearing and supporting itself at the bending point through guide rollers (19) on the elevated rail track (1) and in that said support frame (21) is hung into in pivoted arrangement at the free end of said vertical-downwardly pointing leg (16) of said jib.

8. Apparatus for tilting and turning of coke oven doors for the purpose of maintenance and repair to them according to any one or several claims of the preceding claims,
characterized in that in the uppermost area of said guide rack (3=) at the end averted from the door lifting device, a back-pressure rail (35) is arranged designed to prevent an off-tilting of said support frame (21) if in vertical position.

## Revendications

1. Dispositif pour amener à la position horizontale et faire pivoter des portes de fours à coke pour le maintien et la réparation, comprenant un cadre portant (21) destiné à accueillir la porte, avec galets guideurs (22) disposés à la partie supérieure, lorsque le cadre se trouve en position verticale. Ces galets tournent dans un bâti de guide (30 - 34) formé par des paires de rails parallèles (33) et constitué par un dispositif d'actionnement (10) agissant sur la partie inférieure du cadre portant (21) et pouvant se déplacer sur les rails d'une voie de roulement horizontale (1), le bâti de guide (30 - 34) formé par des paires de rails (33) comportant une partie verticale (30) et une partie inclinée vers l'intérieur (32) y faisant suite dans le bas,
caractérisé par le fait que le bâti de guide (30 - 34) est interrompu dans le milieu, entre bâti de guide du côté coke (CC) et bâti de guide du côté machine défourneuse (CD), que les paires de rails (33) se terminent dans le bas dans des arrêts robustes (34) pour les galets guideurs (22) et que le dispositif d'actionnement (10) peut se déplacer sur une voie de roulement à rails horizontaux (1) et surélevée.

2. Dispositif pour amener à la position horizontale et faire pivoter des portes de fours à coke pour le maintien et la réparation, selon revendication 1,
caractérisé par le fait que le dispositif d'actionnement (10) prend appui sur la voie de roulement à rails horizontaux (1) et surélevée par l'intermédiaire de galets de contre-pression (13) et que les roues dentées (14) de l'actionnement s'engrènent dans des chaînes à rouleaux (6) disposées au-dessus et/ou au-dessous de la voie de roulement à rails horizontaux (1) du dispositif d'actionnement (10).

3. Dispositif pour amener à la position horizontale et faire pivoter des portes de fours à coke pour le maintien et la réparation, selon les revendications 1 ou 2,
caractérisé par le fait que sur l'extrémité libre du cadre portant (21), par laquelle celui-ci est réuni au bras, est disposé un actionnement de pivotement avec dispositif de freinage (20), pour faire tourner la porte (7) maintenue à l'intérieur du cadre portant (21), à fin de la mettre dans la position angulaire désirée.

4. Dispositif pour amener à la position horizontale et faire pivoter des portes de fours à coke pour le maintien et la réparation, selon une ou plusieurs des revendications 1 à 3,
caractérisé par le fait que le cadre portant (21) en position horizontale se trouve à une hauteur telle au-dessus de la plate-forme de travail qu'avec une porte accrochée (7) il peut effectuer librement un mouvement complet de rotation autour de son axe longitudinal horizontal.

5. Dispositif pour amener à la position horizontale et faire pivoter des portes de fours à coke pour le maintien et la réparation, selon une ou plusieurs des revendications ci-dessus,
caractérisé par le fait que la voie de roulement à rails horizontaux (1) est disposée au-dessus de la position horizontale du cadre portant (2), et ceci à une hauteur telle qu'elle permet à l'homme de service sur la plate-forme de travail (5) d'avoir au moins un espace libre suffisant au-dessus de la tête.

6. Dispositif pour amener à la position horizontale et faire pivoter des portes de fours à coke pour le maintien et la réparation, selon une ou plusieurs des revendications précédentes,
caractérisé par le fait que la voie de roulement à rails horizontaux (1) pour le dispositif d'actionnement (10), dans les positions de fin de course, à ses deux extrémités, descend obliquement pour se mettre au niveau fixé pour le dispositif arrache-portes ou bien pour la sole des fours.

7. Dispositif pour amener à la position horizontale et faire pivoter des portes de fours à coke pour le maintien et la réparation, selon une ou plusieurs des revendications précédentes,
caractérisé par le fait que le dispositif d'actionnement (10) est raccordé à la partie inférieure du cadre portant (21, 24) par un bras à angle droit (15/16), l'extrémité libre (17) de la branche horizontale (15) du bras étant montée, par assemblage articulé, dans le dispositif d'actionnement (10) et s'appuyant au droit du joint articulé, par des galets guideurs (19), sur la voie de roulement surélevée à rails horizontaux (1), et l'extrémité libre de la branche verticale dirigée vers le bas (16) du bras étant suspendue au cadre portant (21) par un assemblage articulé.

8. Dispositif pour amener à la position horizontale et faire pivoter des portes de fours à coke pour le maintien et la réparation, selon l'une ou plusieurs des revendications précédentes,
caractérisé par le fait qu'un rail de retenue (35) est installé dans la zone supérieure du bâti de guide (30), du côté opposé au dispositif arrache-portes, pour empêcher la cadre portant (21) de basculer, lorsqu'il se trouve en position verticale.
